# DEMANDE DE BREVET EUROPEEN

(11) **EP 0 177 643 A1**
(43) Date de publication de la demande: **16.04.1986**
(21) Numéro de dépôt: 84201462.3
(22) Date de dépôt: 09.10.1984
(51) Int. Cl.: A63B 21/08

(54) **Dispositif selecteur et amortisseur d'efforts dynamiques avec verrouillage precis, silencieux, et rapide, principalement destiné aux appareils de musculation et de reeducation**

(71) Demandeur: Vitrac, Géraud, F-64600 Anglet-Chiberta (FR)
(72) Inventeur: Vitrac, Géraud, F-64600 Anglet-Chiberta (FR)

(57) **Abrégé**

Des charges ou efforts variables en quantité et positions et directions, sont verrouillées sur un axe à rainures périphériques avec précision, et garantissent un silence de fonctionnement grâce au dispositif qui associe la forme des rainures, des clavettes-épingles, des amortisseurs axiaux éventuels de sélecteurs et coulisseaux, et de charges.

La grande facilité et sécurité d'emploi des charges, ainsi que du réglage de l'application des efforts en général, est obtenue soit en translation, soit en rotation, par la précision du verrouillage et l'amortissement modulaire.

Tout ceci minimise les vibrations gênantes dues à des contraintes non évaluables, notamment sur les portées usinées.

Un autre avantage réside dans les moindres coûts d'usinage et donc dans la normalisation de modules de qualité supérieure à meilleure durabilité.

## Description

L'invention est exposée à l'aide de quelques dessins représentant un mode d'exécution non exhaustif.

L'invention concerne un dispositif mettant en jeu une clavette ou épingle solidarisable d'un axe en translation rainuré au tour, qui permet de charger à la demande des contrepoids soumis à des déplacements alternés avec amortissement des raies de fréquences induites lors des changements de sens, ceci par amortissement et du coulisseau, et des poids, et du sélecteur.

Pour les machines de musculation notamment, on utilise des aiguillots 1-1 pénétrant dans une rainure cylindrique^{1.2} d'un poids coulissant, puis dans un perçage radial d'axe dit sélecteur à trou, afin de sélectionner facilement le nombre d'éléments à lever. Figure 1

L'usinage de cette rainure ainsi que des surfaces de poids élémentaires et du perçage, amènent à des tolérances qui, cumulées entraînent nécessairement un porte à faux et un jeu de verrouillage qui se traduisent par :
- Des claquements caractéristiques lorsque la série de poids passe par le point bas pour l'aiguillot et pour les disques.
- Un éventuel déverrouillage de l'aiguillot.
- Une augmentation rapide de frottements dus aux déséquilibres des efforts sur les coulisseaux latéraux de guidage, et en règle générale une usure rapide des parties en mouvement y compris du logement de l'aiguillot, phénomène qui tend toujours à s'aggraver.

La présente invention remédie à ces inconvénients, et fonctionne dans des conditions analogues avec :
- Une tige sélecteur à rainures 2-1 périphériques au lieu de radiales, et intégrant ou non un ressort amortisseur.
- Une épingle rendant à la demande la tige sélecteur solidaire du poids choisi. 2-3
- Un poids coulissant 2-4 dont la face inférieure au moins comporte des coussins amortisseurs 2-6 dans la gamme de fréquence appropriée. Figure 2

Le sélecteur porte généralement une bague de néoprène 2-6 plus un ressort en partie haute et une bague en bas, 2-7 autorisant un lacher de poids en translation descendante avec absorption d'énergie emmagasinée par le seul sélecteur, donc d'inertie faible en regard de l'ensemble mobile, amorti par ailleurs sur les coulisseaux suspendus et les coussinets. Figure 3

La hauteur de débattement permise sur la rainure peut être une fonction de la charge. Déplus le jeu en hauteur dans la gorge, facilite la mise en place de l'épingle, lorsque l'on comprime le ressort en tête de tige sélecteur.

Les avantages obtenus grâce à cette invention sont :
-Le silence de fonctionnement.
-L'usure moindre des pièces en mouvement, garantissant une plus grande durabilité et fiabilité.
-Un prix de revient des usinages très abaissé pour les contrepoids, puisque les absorbeurs autorisent des tolérances élevées sur les portées planes, et pour le sélecteur qui est travaillé au tour automatique sans perçage radiaux multiples.

La figure 3 montre le cas extrême d'un ensemble très chargé avec ici deux épingles verrouillées afin de mieux garantir éventuellement l'effort de cisaillement.

La figure 4 montre la tige sélecteur avec ses rainures à grand debattement dans la position à forte charge.

Les figures 5, 6, 7, 8 montrent différents types de rainurages autorisant différents taux d'absorption des raies de fréquences.
Figure 5 rainure droite simple.
Figure 6 rainure en tore
Figure 7 rainure avec 1/4 de tore, puis cylindre, puis 1/4 de tore avec absorption par les amortisseurs ressorts d'extrémité, le débattement peut être réglé sur sélecteur pour pleine charge et pleine chute.
Figure 8 rainure avec au plus haut une butée conique puis torique en butée basse. C'est la forme qui couplée aux amortisseurs, donne les meilleurs résultats de verrouillage silencieux. Δy varie avec la charge en décroissant quand y croit vers le haut tandisque les intervalles Yₙ₋₁-Yₙ restent constants si les coussinets ont une épaisseur constante.
Figures 9-10-11 L'épingle ou aiguillot peut revêtir différentes formes et est constituée de matières diverses à associer avec les coussinets.
Figure 9 Fil rond d'inox. Peut-être le poids ou bague ou disque. Figure 10 Ditto avec barette de sûreté. Figure 11 Coussins à disques plats sur les axes latéraux qui bloquent le débattement latéral de l'épingle. Les coussins peuvent avoir une densité croissante avec la charge verticale, les plus simples sont en néoprène de modules variables et épaisseur constante afin de garder les mêmes intervalles, ou en matière plastique telle que polyétylène et rilsan...
Figure 12 Une épingle acier extra plate couplée à des coussins parallélipédiques ou cylindriques, portant un passage pour butée latérale.

La encore les coussins en rilsan, polyétylène ou autre sont beaucoup plus facilement usinables.

Leurs épaisseurs, donc les intervalles d'encoche peuvent varier à la demande en augmentant quand augmente la charge, ceci étant réglé par une notice d'installation. Figure 13.

Figure 2 Les parties haute et basse du sélecteur montrent que ses oscillations sont amorties par un ressort 2. et une bague silent bloc en haut, et une bague en bas. L'ensemble tendant à verrouiller l'épingle au bas de la rainure, et le ressort facilitant la mise en place de l'épingle. 2-3

Notons que la suspension amortisseuse des coulisseaux guides, est analogue à celle de la tige sélecteur, mais avec isolation par tube plastique et amortisseur-ressort au point haut de suspension par rapport au cadre et tube plastique de compensation de débattement latéral. Figure 2.

La Figure 1 montre une variante avec clavetage d'une masse M, d'un manchon à axes perpendiculaires, et d'un manchon d'extrémité d'ancrage du brin tracteur. Dans ce cas, le couple du à la masse M est réglable linéairement à la demande, ainsi que l'amplitude du mouvement réglée sur la distance R1 ainsi que sur un rapport de poulies. La réponse à l'effort est alors de type parabolique, c'est à dire croissant avec le carré des amplitudes.

Ceci reste vrai lorsque au point M un renvoi de poulie ramène au système déjà décrit de charges verticales. Le principe de solidarisation rapide par épingle sur rainures, reste appliqué.

## Revendications

Dispositif de sélecteur de charges dynamiques ou d'amplitude de mouvement, avec verrouillage précis, silencieux et rapide.

Dispositif sélecteur et amortisseur d'efforts dynamiques avec verrouillage précis, silencieux, et rapide, principalement destiné aux appareils de musculation et de rééducation.

1- Le dispositif comporte au moins un axe à rainures périphériques de forme convenable, au moins une épingle ou clavette de verrouillage solidarisant à la demande des charges mises en mouvement de translation linéaire ou circulaire ou autre.

2- Ou solidarisant sur une tige sélecteur, un axe de rotation, un ancrage de réglage d'amplitude de mouvement etc...

3- A ce verrouillage précis est généralement associé un amortissement axial de chute du sélecteur et des charges sur coulisseaux eux mêmes suspendus. Tout ceci concourant à un fonctionnement silencieux et sûr.
